# EUROPÄISCHE PATENTSCHRIFT

(11) **EP 3 491 887 B1**
(45) Veröffentlichungstag und Bekanntmachung des Hinweises auf die Patenterteilung: **06.11.2019**
(21) Anmeldenummer: 17748448.2
(22) Anmeldetag: 26.07.2017
(51) Int. Cl.: H05B 3/16

(54) **MIKROHEIZLEITER**
MICRO-HEATING CONDUCTOR
MICRO CONDUCTEUR CHAUFFANT

(30) Priorität: 26.07.2016 DE 102016113747
(43) Veröffentlichungstag der Anmeldung: 05.06.2019
(73) Patentinhaber: INFRASOLID GMBH, 01217 Dresden (DE)
(72) Erfinder: SCHOSSIG, Marco, 01156 Dresden (DE); OTT, Tobias, 01217 Dresden (DE)
(74) Vertreter: Lippert Stachow Patentanwälte Rechtsanwälte Partnerschaft mbB
(86) Internationale Anmeldenummer: PCT/EP2017/068942
(87) Internationale Veröffentlichungsnummer: WO 2018/019915

(56) Entgegenhaltungen:
- EP-A1- 2 434 195
- WO-A1-2013/120767
- DE-A1-102004 024 044
- DE-A1-102005 054 611
- DE-B3-102012 103 662

## Beschreibung

Die Erfindung betrifft einen Mikroheizleiter, wobei der Mikroheizleiter aus einer mäanderförmigen, Mäanderausstülpungen aufweisenden sowie eine Heizleiterstrukturebene mit einer Flächennormalen aufspannenden Heizleiterstruktur gebildet ist, wobei benachbarte Mäanderausstülpungen in der Heizleiterstrukturebene und voneinander weg in entgegengesetzte Richtungen weisend, ausgebildet sind.

Die Erfindung betrifft auch einen Mikroheizleiter, der als Strahlungsquelle, wie eine Infrarotstrahlungsquelle, verwendet wird. Dokument WO2013/120767 offenbart einen Mikroheizleiter für eine Strahlungsquelle nach dem Stand der Technik.

Ein idealer thermischer Strahler, ein sogenannter Schwarzkörperstrahler, strahlt bei jeder Wellenlänge λ den physikalisch maximal möglichen Energiebetrag ab. Die spektrale, also wellenlängenabhängige, spezifische Ausstrahlung eines solchen Schwarzkörperstrahlers wird durch das Planck'sche Strahlungsgesetz beschrieben. Bei thermischen Infrarotstrahlungsquellen interessiert die breitbandig von einer strahlenden Fläche A emittierte Strahlungsleistung, welche durch Integration des Planck'schen Strahlungsgesetzes über alle Wellenlängen gewonnen wird. Für diese Strahlungsleistung *P_{S}* gilt die Beziehung ${P}_{S} = {σAT}^{4} ,$ welche als Stefan-Boltzmann-Gesetz des Schwarzkörperstrahlers bekannt ist und in der *σ* die Stefan-Boltzmann-Konstante bezeichnet.

Reale Strahler sind keine Schwarzkörperstrahler. Ihre abgegebene Strahlungsleistung ist geringer als die des Schwarzkörperstrahlers gleicher strahlender Fläche *A* und Temperatur *T*. Das liegt daran, dass der reale thermische Strahler nicht bei jeder Wellenlänge *λ* den maximal möglichen Energiebetrag abstrahlt. Das Verhältnis aus real abgestrahltem Energiebetrag und maximal abstrahlbarem Energiebetrag wird Emissionsgrad *ε* genannt, der im Bereich zwischen Null und Eins liegt. Der Emissionsgrad eines Schwarzkörperstrahlers hat folglich den Wert Eins und ist wellenlängenunabhängig. Der Emissionsgrad eines realen Strahlers ist dagegen wellenlängenabhängig und kleiner Eins.

Die abgegebene Strahlungsleistung realer Strahler wird im Vergleich zum Schwarzkörperstrahler weiterhin dadurch verringert, dass die strahlende Fläche *A* nicht homogen mit der Temperatur *T* durchwärmt ist, da das Heizelement in der Regel an einem kälteren Punkt, z.B. am Gehäuse, befestigt ist und diese Verbindung aufgrund von Wärmeleitung thermische Energie vom Heizelement an das Gehäuse ableitet. Zusätzlich wird Wärme über das umgebende Gas abgeleitet. Es bildet sich somit eine Temperaturverteilung *T(A)* auf der Fläche *A* aus, wobei sich Bereiche mit einer maximalen und einer minimalen Temperatur auf der strahlenden Fläche ausbilden. Infolge dessen ist die abgegebene Strahlungsleistung daher von der mittleren Temperatur der Fläche *A* abhängig, welche sich aus dem arithmetischen Mittel der Temperaturverteilung *T(A)* ergibt.

Die Strahlungsleistung *P_{rS}* eines realen thermischen Strahlers lässt sich somit mit einem angepassten Stefan-Boltzmann-Gesetz ${P}_{rS} + σ \overline{ε} A {\overline{T}}^{4}$ beschreiben, wobei *ε̅* den arithmetischen Mittelwert über den wellenlängenabhängigen Emissionsgrad *ε(*λ*)* $\overline{ε} = \frac{1}{λ} {\int }_{λ} ε \left(λ\right) d ⁢ λ$ und *T̅* den arithmetischen Mittelwert der Temperaturverteilung *T(A)* auf der strahlenden Fläche *A* $\overline{T} = \frac{1}{A} {\int }_{A} T \left(A\right) d ⁢ A$ darstellen.

Die Strahlungsleistung hängt dementsprechend von der vierten Potenz der mittleren Temperatur *T̅* ab und ist direkt proportional zum mittleren Emissionsgrad *ε̅* und der strahlenden Fläche *A*. Für eine hohe Strahlungsleistung muss das strahlende Element demzufolge eine hohe Temperatur und einen hohen mittleren Emissionsgrad aufweisen, der möglichst nahe Eins ist. Darüber hinaus ist für eine hohe Strahlungsleistung eine große strahlende Fläche *A* mit homogener Temperaturverteilung nötig. Zur Erhöhung des Emissionsgrades existieren viele technische Lösungen, wie z.B. in der Druckschrift DE 102012103662 B3 beschrieben ist.

Alle thermischen Strahler funktionieren nach dem Prinzip der Joule'schen Wärme oder auch Stromwärme, d.h., wenn ein elektrischer Strom durch einen Heizleiter fließt, wirkt der elektrische Widerstand des Heizleiters dem Stromfluss entgegen, wodurch Wärme erzeugt wird. Die so entstandene Wärme erhitzt den Heizleiter und wird von ihm über Wärmestrahlung sowie Wärmeleitung an das Gehäuse bzw. an das umgebende Gas abgegeben. Der Heizleiter eines energieeffizienten Infrarotstrahlers mit hoher Strahlungsausbeute gibt einen Großteil der durch die angelegte Spannung erzeugten elektrischen Energie als Wärmestrahlung wieder ab und muss daher so gestaltet sein, dass die Verlustleistung als Folge der Wärmeableitung an das Gehäuse bzw. an das umgebende Gas möglichst gering ausfällt.

Die Wärmeableitung an das das strahlende Heizelement bzw. den strahlenden Heizleiter umgebende Gas kann dadurch reduziert werden, indem das Gehäuse der Infrarotstrahlungsquelle mit einem inerten Gas (z.B. Argon) gefüllt und gasdicht verschlossen wird. Inerte Gase zeichnen sich durch eine wesentlich geringere Wärmeleitfähigkeit als die von Luft aus. Die Wärmeableitung eines freitragenden Heizleiters an das Gehäuse der Infrarotstrahlungsquelle kann durch die Erhöhung des Wärmewiderstands des Heizleiters reduziert werden. Der Wärmewiderstand eines Heizleiters ist vom Material und seiner Geometrie abhängig. Er ist für typische Heizleitermaterialien, wie z.B. Metalle, proportional zum elektrischen Widerstand. Ein hoher elektrischer Widerstand ist auch schaltungstechnisch als sehr vorteilhaft anzusehen, da bei einer an den Heizleiter angelegten elektrischen Spannung nach dem Ohm'schen Gesetz niedrigere Ströme fließen als bei Heizleitern mit geringerem elektrischen Widerstand. In Ott, T., et al: Efficient thermal infrared emitter with high radiant power, J. Sens. Sens. Syst., 4, 313-319, doi:10.5194/jsss-4-313-2015, 2015 wird dargelegt, dass eine energieeffiziente Infrarotstrahlungsquelle einen freitragenden Heizleiter besitzt, der idealerweise so lang und dünn wie möglich sein sollte, um einen hohen elektrischen Widerstand, einen hohen Wärmewiderstand und eine große strahlende Fläche zu bieten. Lange freitragende Heizleiter haben jedoch den Nachteil, dass sie sich unter thermischer Last absolut gesehen mehr ausdehnen als kurze. Sie sind somit mechanisch weniger stabil als kurze Heizleiter.

Thermische Infrarotstrahlungsquellen werden hauptsächlich in der Nicht-Dispersiven-Infrarot-(NDIR-) Gasanalyse eingesetzt. Bei der NDIR-Gasanalyse handelt es sich um ein optisches Verfahren zur Bestimmung der Konzentration von Gasen. Die infrarote Strahlung des thermischen Emitters durchstrahlt die Küvette mit dem zu messenden Fluid und trifft danach auf die sensitive Fläche des Detektors. Um einen möglichst hohen Anteil der emittierten Infrarotstrahlung der Strahlungsquelle auf das Detektorelement zu fokussieren, wird häufig eine zusätzliche Optik in den Strahlengang integriert. Der strahlende Heizleiter muss unter Betriebstemperatur daher stets in der gleichen Position zur Optik gehalten werden, so dass die Fokussierung auf das Detektorelement erhalten bleibt. Eine weitere Anforderung an Heizleiter ist daher die mechanische Stabilität. Typische Heizleitermaterialien, wie z.B. Metalle, dehnen sich unter thermischer Last aus, was im Zusammenspiel mit ihrer Befestigung, z.B. am Gehäuse des Infrarotstrahlers, zu Verformungen führt. Die Verformung ist dabei hauptsächlich von der Temperatur, vom eingesetzten Material sowie der Heizleitergeometrie abhängig.

Für bisherige Anwendungen in der Gasanalyse kommen vier verschiedene Typen von thermischen Infrarotstrahlungsquellen zum Einsatz: Filamentlampen, Widerstandswendeln, Globare und Dünnschichtstrahler.

In kompakten infrarotspektroskopischen Geräten werden am häufigsten Strahler mit Widerstandswendeln und Dünnschichtstrahler eingesetzt. Globare eignen sich trotz ihres hohen Emissionsgrades nicht für den Einsatz in kompakten infrarotspektroskopischen Geräten, da sie meist mit einer Wasserkühlung betrieben werden müssen und sich aufgrund ihrer großen thermischen Masse nicht elektrisch modulieren lassen (DE 10 2012103 662 B3). Auch Filamentlampen, wie z.B. Glühlampen mit Wolframwendel, haben zwar eine sehr hohe Strahlungsleistung, da die Temperatur der Wolframwendel bis zu 3000°C betragen kann. Dazu müssen sie aber in einer Schutzgasatmosphäre oder im Vakuum betrieben werden, z.B. in einem Glaskolben. Das Glas ist jedoch für Infrarotstrahlung oberhalb von 4,5 µm Wellenlänge nicht mehr ausreichend transparent, so dass dies den Einsatzbereich stark einschränkt.

Strahler mit Widerstandswendeln aus einer dünnen, meist mäanderförmig strukturierten Metall-Heizleiterfolie, z.B. Kanthal oder Nickel-Chrom (US 5,939,726 A), zeigen ein breitbandiges Infrarotspektrum. Das strahlende Element ist dabei freitragend ausgebildet und an einigen Gehäusepunkten befestigt, welche das Element in einer festen Position halten und die elektrische Kontaktierung sicherstellen. Diese Strahler besitzen jedoch den Nachteil, dass das strahlende Element auf Grund seiner geringen Länge einen zu geringen elektrischen Widerstand aufweist. Weiterhin führt der an den niedrigen elektrischen Widerstand gekoppelte niedrige Wärmewiderstand dazu, dass ein Großteil der elektrischen Leistung in Form von Wärme an das Gehäuse abfließt und nicht als gewünschte Wärmestrahlung abgegeben wird. Ein Vorteil dieses Aufbaus ist die aus der geringen Heizleiterlänge resultierende mechanische Stabilität des strahlenden Elementes unter Temperaturlast. Weiterhin kann die beidseitig emittierte Strahlung durch einen in das Strahlergehäuse integrierten Reflektor genutzt werden.

Die in Ott, T., et al: Efficient thermal infrared emitter with high radiant power, J. Sens. Sens. Syst., 4, 313-319, doi:10.5194/jsss-4-313-2015, 2015 vorgestellten, spiralförmigen Heizleiter bieten einen ausreichend hohen elektrischen Widerstand und eine homogene Temperaturverteilung über die gesamte strahlende Fläche. Ihre Dicke bewegt sich im Bereich weniger Mikrometer. Diese Heizleiter sind freitragend ausgeführt, sodass die Unter- und Oberseite des strahlenden Elementes mit einem entsprechenden, in das Gehäuse eingebauten Reflektor genutzt werden kann. Nachteilig an dieser Heizleitergeometrie ist jedoch die aus der ungestützten, also freitragenden hohen Leiterlänge folgende mechanische Instabilität unter thermischer Last, die unter hohen Temperaturen zu Verformungen des strahlenden Elements führt.

Bei Dünnschichtstrahlern, wie z.B. aus DE102004046705A1 bekannt, ist das Strahlerelement nicht freitragend ausgebildet, sondern auf einer dünnen, nichtleitenden Membran aufgebracht. Dadurch kann die Unterseite der Heizleiterschicht nicht als strahlende Fläche genutzt werden. Da die Heizleitermetallisierung sehr dünn auf die Membran aufgedampft werden kann, ergibt sich ein hoher elektrischer Widerstand des Heizleiters. Zusätzlich wird der Heizleiter stets in einer Position gehalten und ist somit mechanisch formstabil. Da die Heizmetallisierung und die nichtleitende Membran aus unterschiedlichen Materialien bestehen, dehnen sie sich unter thermischer Last unterschiedlich aus. Das Material, das sich weniger stark ausdehnt (in der Regel die Membran), behindert dann die thermische Ausdehnung der Heizmetallisierung. Da die Strahler in der Regel gepulst betrieben werden, kommt es somit zyklisch zu einer Stauchung der Heizmetallisierung, welche zu Anrissen führt und die Lebensdauer entscheidend verringert. Dadurch sind die Membranstrahler in ihrer Betriebstemperatur begrenzt, wodurch sie eine geringe Strahlungsleistung aufweisen. Um den Dünnschichtstrahler herzustellen, muss das strahlende Element bestehend aus einer dünnen Membran und einer Heizmetallisierung an einem Trägerrahmen befestigt sein, um es im Gehäuse der Strahlungsquelle befestigen zu können. Dieser Rahmen kann nicht als strahlende Fläche benutzt werden und verhindert somit die optimale Ausnutzung des zur Verfügung stehenden Bauraumes als strahlende Fläche. Ein weiterer Nachteil von Dünnschichtstrahlern ist die inhomogene Durchwärmung (Hotspot in Membranmitte) der Heizmetallisierung, da diese durch die Membran direkt mit der Wärmesenke (Trägerrahmen) verbunden ist, und so stets Wärme abgeleitet wird.

Momentan existiert keine technische Lösung für eine Infrarotstrahlungsquelle mit freitragendem Heizleiter, welcher durch einen hohen elektrischen und thermischen Widerstand energieeffizient arbeitet und sich durch eine langzeitstabile und hohe Strahlungsleistung auszeichnet, die durch einen Heizleiter sichergestellt wird, der sich unter thermischer Last nur gering verformt und eine große strahlende Fläche mit möglichst homogener Temperaturverteilung aufweist.

Es ist daher Aufgabe der Erfindung, eine Heizleitergeometrie anzugeben, die die vorgenannten Nachteile umgeht und sich in kompakten infrarotspektroskopischen Geräten integrieren lässt.

Die Aufgabe wird durch einen Mikroheizleiter dadurch gelöst, dass der Mikroheizleiter mindestens zwei Heizleiterstrukturen umfasst, wobei die Heizleiterstrukturen nebeneinander angeordnet sind, wobei eine Flächennormale einer Heizleiterstrukturebene einer ersten Heizleiterstruktur mit einer Flächennormalen einer zweiten Heizleiterstrukturebene einer zweiten Heizleiterstruktur einen Winkel α einschließt und mindestens zwei Mäanderausstülpungen der ersten Heizleiterstruktur mit mindestens zwei Mäanderausstülpungen der zweiten Heizleiterstruktur verbunden und elektrisch verschaltet ausgebildet sind, wobei der Mikroheizleiter eine homogene Dicke aufweist. Dabei ist der Mikroheizleiter für den Einsatz als Strahlungsquelle, insbesondere als eine Infrarotstrahlungsquelle geeignet und vorgesehen. Unter einer Heizleiterstrukturebene wird eine Ebene verstanden, in der die Heizleiterstruktur liegt, d.h. die Ebene wird durch die Heizleiterstruktur aufgespannt. Bei zwei nebeneinander angeordneten Heizleiterstrukturen schließen die Flächennormalen der Heizleiterstrukturebenen, die durch die jeweiligen Heizleiterstrukturen aufgespannt werden, einen Winkel α ein. Eine Prinzip-Skizze ist in Fig. 2 dargestellt. Eine Mäanderausstülpung wird in Bezug auf den vorliegenden Erfindungsgegenstand als ein Teil eines sich in eine Längsrichtung oder einem Bogen erstreckenden und sich fortsetzenden Musters verstanden (Prinzip-Skizze in Fig.1). Dabei weisen benachbarte Ausstülpungen, d.h. in der Abfolge des Musters aufeinanderfolgende Ausstülpungen voneinander weg in entgegengesetzte Richtungen. Um die mechanische Stabilität des Mikroheizleiters für die Anwendung in Strahlungsquellen zu erhöhen, ist es erforderlich, dass mindestens zwei Mäanderausstülpungen zweier benachbarter Heizleiterstrukturen miteinander verbunden sind. Es können aber auch mehr als zwei oder alle Mäanderausstülpungen, die sich gegenüberliegen, wenn zwei Heizleiterstrukturen nebeneinander angeordnet werden, miteinander verbunden sein. Dadurch ergibt sich ein Mikroheizleiter, der sich aus Heizleiterstrukturen zusammensetzt, die miteinander elektrisch verschaltet sind, insofern die Verbindungen elektrisch leitend ausgebildet sind. Unter der Dicke des Mikroheizleiters wird die Materialstärke des Heizleiters verstanden, welche um ein Vielfaches kleiner als die Abmessungen der Heizleiterstruktur ist. Sie beträgt weniger als 5 µm.

In einer besonderen Ausgestaltung des erfindungsgemäßen Mikroheizleiters ist mit dem Mikroheizleiter eine Temperatur größer als 700 K erreichbar. Für den Einsatz des erfindungsgemäßen Mikroheizleiters als Strahlungsquelle ist dies essentiell, da erst bei diesen Temperaturen der Mikroheizleiter als Strahlungsquelle im infraroten Spektralbereich verwendet werden kann.

Um eine hohe Strahlungsleistung zu erreichen, muss neben einer hohen Temperatur die strahlende Fläche möglichst groß sein. Für einen hohen Wirkungsgrad müssen der elektrische Widerstand und der Wärmewiderstand hoch sein, damit möglichst wenig Wärme über die elektrischen Anschlüsse abfließen kann.

Dies ist durch die erfindungsgemäße Heizleiterstruktur gegeben, die in Verbindung mit der homogenen Heizleiterdicke den Vorteil einer besonders homogenen Temperaturverteilung ermöglicht.

Um diese Eigenschaften des Mikroheizleiters zu erreichen, weist die Heizleiterstruktur eine Strukturbreite < 500 µm, bevorzugt < 250 µm, noch bevorzugter < 125 µm auf. D.h. die Leiterstrukturbreiten sind um ca. zwei Größenordnungen größer als die Dicke des Heizleitermaterials. Durch die mäanderförmigen Heizleiterstrukturen sowie die Verbindung der sich gegenüberliegenden Mäanderausstülpungen lässt sich die mechanische Stabilität bei thermischer Beanspruchung auch bei Temperaturen > 700 K deutlich erhöhen.

In einer besonderen Ausgestaltung des erfindungsgemäßen Gegenstandes sind die Mäanderausstülpungen zweier benachbarter Heizleiterstrukturen mechanisch, thermisch und elektrisch verbunden. Die Verbindung zwischen zwei Mäanderausstülpungen ist derart ausgebildet, dass die Ausstülpungen in einem Bereich verbunden sind oder die Ausstülpungen überlappen sich teilweise. Zumindest muss gewährleistet sein, dass ein Wärmestrom durch die jeweilige Verbindung fließen kann, um den Mikroheizleiter gleichmäßig über die Heizleiterstrukturen hinweg erwärmen zu können. Die Verbindung kann auch als eine Klebeverbindung oder eine Schweißverbindung ausgebildet sein. Wichtig ist, dass die Verbindung sowohl mechanisch, thermisch als auch elektrisch wirkt, d.h. die mechanische Verbindung gewährleistet die mechanische Stabilität des Mikroheizleiters, die thermische Verbindung ist die Grundlage für die homogene Durchwärmung des Mikroheizleiters, so dass eine homogene Infrarotabstrahlung erzielt werden kann, wobei die elektrische Verbindung den elektrischen Stromfluss sicherstellt, mit dem nach dem Prinzip der Joul'schen Wärme der Mikroheizleiter erhitzt wird.

Die Mäanderausstülpungen sind bogenförmig oder n-eckig ausgebildet, wobei n eine natürliche Zahl größer als zwei ist. Wird die Form einer Mäanderausstülpung lokal verändert, steigt bzw. sinkt ihr Partialwiderstand, was dazu führt, dass an dieser Stelle eine höhere bzw. niedrigere Stromdichte vorliegt, wodurch die Lokaltemperatur erhöht bzw. gesenkt werden kann. Somit ist es möglich, die Temperaturverteilung im gesamten Heizleiter beliebig einzustellen. Es ist daher auch möglich, je eine Form für die einzelnen Mäanderausstülpungen zu finden, die in Summe eine homogene Durchwärmung der strahlenden Fläche des Heizleiters bewirken. Weiterhin kann so auch der elektrische Widerstand der Heizleiterstrukturen und die mechanische Stabilität des Mikroheizleiters in einer Strahlungsquelle beeinflusst und eingestellt werden. Unter einem Partialwiderstand wird der elektrische bzw. thermische Widerstand einer Mäanderausstülpung verstanden. N-eckig bedeutet dabei, dass die Aussparungen, z.B. in einer Metallfolie, die Form eines Dreiecks (bei n = 3) oder eines Vierecks (bei n = 4), usw. aufweist.

In einer weiteren Ausgestaltung des erfindungsgemäßen Gegenstandes weist der Winkel α der Flächennormalen der Heizleiterstrukturebenen zweier benachbarter Heizleiterstrukturen eine Größe von -90° bis +90°, bevorzugt -30° bis +30° auf. Ein Winkel von +90° ergibt sich, wenn zwei Heizleiterstrukturebenen in einem rechten Winkel zueinanderstehen, d.h. die Flächennormalen der Ebenen einen Winkel von 90° einschließen und aufeinander zu gerichtet sind. Ein Winkel von -90° ergibt sich, wenn die Flächennormalen der Heizleiterstrukturebenen einen Winkel von 90° einschließen, aber voneinander weg gerichtet sind. In Bezug auf den vorliegenden erfindungsgemäßen Gegenstand kann der Winkel α somit alle Werte zwischen +90° und -90°, einschließlich der Bereichsgrenzen (+/-90°) annehmen. Der Vorteil der Verkippung benachbarter Heizleiterstrukturen besteht darin, dass derartige Strukturen eine höhere Stabilität aufweisen als flächige Strukturen. Das gleiche gilt für den bevorzugten Bereich von -30° bis +30°, wobei die Stabilität der Strukturen dabei noch weiter erhöht wird.

In einer bevorzugten Ausgestaltung sind die Flächennormalen zweier benachbarter Heizleiterstrukturen parallel zueinander verlaufend ausgebildet. Das bedeutet, der eingeschlossene Winkel α ist Null. Die Heizleiterstrukturen befinden sich in einer Ebene, die Heizleiterstrukturen überdecken sich aber nicht.

In einer weiteren Ausgestaltung ist der Mikroheizleiter aus einem Material ausgebildet. D.h. die Heizleiterstrukturen sind aus demselben Material und können entweder zu einem Mikroheizleiter zusammengefügt werden oder der Mikroheizleiter wird infolge einer Strukturierung eines Materials, z.B. einer Metallfolie, hergestellt, indem Aussparungen in das Material eingebracht werden. Die Größe dieser Aussparungen ist vorteilhafterweise kleiner als 50 µm.

In einer bevorzugten Ausgestaltung des Mikroheizleiters ist das Material für diesen Heizleiter aus einer Nickelbasislegierung, aus einer Nickelbasis-Superlegierung, aus einer NiₓCr₁₋ₓ-Legierung mit 0 ≤ x ≤ 1, aus Wolfram, aus Molybdän, aus Kohlenstoff, aus Platin, aus Tantal, aus Vanadium, aus einer Titanbasislegierung, aus Rhenium, aus Niob, aus Kobalt oder aus einer Legierung aus wenigstens zwei dieser Materialien ausgebildet. Die Aufzählung soll als oder-Verknüpfung verstanden werden, wobei eine Legierung aus wenigstens zwei dieser aufgezählten Materialien besteht.

In einer Ausgestaltung der Erfindung ist in den Heizleiterstrukturen eine gleiche Stromdichte ausbildbar. Wird eine Spannung an den Mikroheizleiter angelegt, fließt ein Strom durch den aus Heizleiterstrukturen bestehenden Mikroheizleiter. Aufgrund des elektrischen Widerstands der Heizleiterstrukturen, der dem Stromfluss entgegenwirkt, wird Wärme erzeugt. Die Stromdichte hängt von der Stromstärke und der einem Strom zur Verfügung stehenden Querschnittsfläche ab, durch die der Strom senkrecht hindurchtritt. Wird die Geometrie der Heizleiterstrukturen so gewählt, dass überall die gleiche Stromdichte vorliegt, wird die strahlende Fläche des Mikroheizleiters homogen erwärmt und die Gefahr des lokalen Aufschmelzens des Heizleiters und damit die Zerstörung der daraus gebildeten Strahlungsquelle aufgrund einer Überhitzung kann vermieden werden. In Kombination mit den mechanischen Verbindungen zwischen den einzelnen Heizleiterstrukturen ist damit ein homogener Strahler mit optimierter mechanischer Stabilität realisierbar.

In einer Ausgestaltung des erfindungsgemäßen Gegenstandes sind die Heizleiterstrukturen freitragend ausgebildet. Das hat den Vorteil, dass sowohl die Vorder- als auch die Rückseite des Mikroheizleiters für eine Wärmestrahlungsabgabe zur Verfügung steht. Damit steigt aber auch die Gefahr der Verformung und die Stabilität der Strukturen, deren Abmessungen im pm-Bereich liegen, wird verringert. Aufgrund der bereits beschriebenen mechanischen Verbindungen zwischen den Mäanderausstülpungen zwischen benachbarten Heizleiterstrukturen kann dieser Nachteil allerdings ausgeräumt werden.

In einer anderen Ausgestaltung sind die Heizleiterstrukturen auf einer Membran ausgebildet. Die Membran muss ein Nichtleiter sein, z.B. Siliziumdioxid. Der Nachteil der inhomogenen Durchwärmung des strahlenden Elements von Dünnschichtstrahlern aufgrund der direkten Verbindung von Wärmesenke (Trägerrahmen) und Heizmetallisierung kann durch die Variation der Form der von den Mäanderausstülpungen gebildeten Aussparungen behoben werden. Entscheidend ist der Partialwiderstand der einzelnen Mäanderabschnitte.

In einer weiteren Ausgestaltung ist der Mikroheizleiter aus mindestens zwei Heizleiterstrukturen gebildet, die so ausgebildet sind, dass der Mikroheizleiter eine runde oder elliptische Heizleiterfläche in der Heizleiterstrukturebene bildet. Eine Prinzip-Darstellung zeigt Figur 8. Das ist besonders vorteilhaft, wenn der Mikroheizleiter in ein rundes Gehäuse eingebaut wird, da mit dieser Strukturform der Einbauplatz optimal genutzt werden kann und die abstrahlende Fläche besonders groß wählbar ist.

In einer anderen weiteren Ausgestaltung ist der Mikroheizleiter aus mindestens zwei Heizleiterstrukturen gebildet, die so ausgebildet sind, dass der Mikroheizleiter eine gewölbte Heizleiterfläche bildet. Die Heizleiterfläche liegt dann nicht mehr in einer Ebene sondern ist gewölbt, ähnlich eines Segments auf einer Kugeloberfläche. Die gewölbte Fläche wirkt als eine Art Kollimator mit einem Fokuspunkt. Dieser kann genutzt werden, um die abgestrahlte Strahlung zu fokussieren und so die Strahldichte zu erhöhen.

In einer besonders vorteilhaften Ausführung wird der Mikroheizleiter als Strahlungsquelle verwendet.

Die Erfindung soll nachfolgend anhand von Ausführungsbeispielen näher läutert werden.

In den zugehörigen Zeichnungen zeigen
- Fig. 1: Prinzip-Skizze einer mäanderförmigen Heizleiterstruktur nach dem Stand der Technik;
- Fig. 2: Erfindungsgemäßer Mikroheizleiter bestehend aus zwei Heizleiterstrukturen: a) Draufsicht, b) Verkippung, c) perspektivische Ansicht;
- Fig. 3: Verkippung zweier benachbarter Heizleiterstrukturen;
- Fig. 4: Erfindungsgemäßer Mikroheizleiter bestehend aus zwei Heizleiterstrukturen - Mäanderausstülpungen der ersten Heizleiterstruktur sind nicht alle mit den Mäanderausstülpungen der zweiten Heizleiterstruktur verbunden;
- Fig. 5: Erfindungsgemäßer Mikroheizleiter bestehend aus zwei Heizleiterstrukturen: a) schraffierte erste und zweite Heizleiterstruktur, b) ohne Schraffur;
- Fig. 6: Erfindungsgemäßer Mikroheizleiter bestehend aus drei Heizleiterstrukturen: a) schraffierte erste, zweite und dritte Heizleiterstruktur, b) ohne Schraffur;
- Fig. 7: Erfindungsgemäßer Mikroheizleiter bestehend aus vier Heizleiterstrukturen: a) schraffierte erste bis vierte Heizleiterstruktur, b)ohne Schraffur;
- Fig. 8: Erfindungsgemäßer Mikroheizleiter bestehend aus vier Heizleiterstrukturen, wobei die Heizleiterstrukturen gebogen ausgebildet sind und damit eine runde oder elliptische Strahlungsfläche bilden;
- Fig. 9: Erfindungsgemäßer Mikroheizleiter bestehend aus vier Heizleiterstrukturen, wobei die Heizleiterstrukturen gewölbt ausgebildet sind und damit eine Art Kollimator mit Fokuspunkt bilden, a) Draufsicht, b) Seitenansicht, c) und d) verschiedene perspektivische Ansichten;
- Fig. 10: Erfindungsgemäßer Mikroheizleiter mit bogenförmigen oder n-eckigen Mäanderausstülpungen: a) dreieckig (n = 3), b) bogenförmig;
- Fig. 11: Erfindungsgemäßer Mikroheizleiter eingebaut in ein Gehäuse zur Anwendung als Infrarotstrahlungsquelle.

Figur 1 zeigt die schematische Darstellung einer mäanderförmigen Heizleiterstruktur 10. Ein Mäander ist ein sich in eine Richtung fortsetzendes und sich wiederholendes Muster, wobei eine Mäanderausstülpung 2 in Bezug auf den vorliegenden Erfindungsgegenstand als ein Teil dieses Musters verstanden wird und benachbarte Ausstülpungen 2, d.h. in der Abfolge des Musters aufeinanderfolgende Ausstülpungen 2, voneinander weg in entgegengesetzte Richtungen weisen.

Figur 2 zeigt die Kombination zweier mäanderförmiger Heizleiterstrukturen 10-1, 10-2, wobei eine Heizleiterstruktur 10 eine Heizleiterstrukturebene 3 mit einer Flächennormalen 4 aufspannt und zwei benachbarte Heizleiterstrukturen 10-1, 10-2 in einem Winkel 5 verkippt (Fig. 2b) zueinander ausgebildet sein können. Fig. 2c) zeigt eine perspektivische Darstellung zweier benachbarter Heizleiterstrukturen, die zueinander verkippt ausgebildet sind. In der Darstellung der Figur 2 sind alle Mäanderausstülpungen 2 der ersten Heizleiterstruktur 10-1 mit den Mäanderausstülpungen 2 der zweiten Heizleiterstruktur 10-2 verbunden. Der Vorteil sowohl dieser Verbindung als auch der Verkippung ist eine höhere mechanische Stabilität.

Figur 3 zeigt die Verkippung zweier benachbarter Heizleiterstrukturen 10-1, 10-2 zueinander. Dabei schließen in Fig. 3a) die Flächennormalen 4 der Heizleiterstrukturebenen 3 der Heizleiterstruktur 10-1 und 10-2 einen Winkel α von +90° ein, da die Flächennormalen 4 aufeinander zu gerichtet sind, wohingegen die Flächennormalen 4 der Heizleiterstrukturebenen 3 der Heizleiterstrukturen 10-1 und 10-2 in Fig. 3b) voneinander weg gerichtet sind und somit einen Winkel α von -90° einschließen. In Fig. 3c) verlaufen die Flächennormalen 4 der Heizleiterstrukturebenen 3 der Heizleiterstrukturen 10-1 und 10-2 parallel, d.h. die Ebenen 3 liegen wiederum in einer Ebene und spannen somit einen ebenen, flächigen Mikroheizleiter 1 auf.

In Figur 4 sind ebenfalls zwei miteinander verbundene Heizleiterstrukturen 10-1, 10-2 dargestellt, jedoch sind nicht alle Mäanderausstülpungen 2 der ersten Heizleiterstruktur 10-1 mit den Mäanderausstülpungen 2 der zweiten Heizleiterstruktur 10-2 verbunden. Dies beeinträchtigt die mechanische Stabilität nicht bzw. nur unwesentlich.

Figur 5 zeigt eine Ausführungsform des erfindungsgemäßen Mikroheizleiters 1, bei dem zwei Heizleiterstrukturen 10-1, 10-2 in einer Ebene angeordnet sind, so dass die Flächennormalen 4 der Heizleiterstrukturebenen 3 parallel zueinander verlaufen (siehe auch Fig. 3c)). Die Mäanderausstülpungen 2 der ersten Heizleiterstruktur 10-1 sind dabei mit den jeweils gegenüberliegenden Mäanderausstülpungen 2 der zweiten Heizleiterstruktur 10-2, die in entgegengesetzte Richtung als die Mäanderausstülpungen 2 der ersten Heizleiterstruktur 10-1 weisen, verbunden. Dadurch kann die mechanische Stabilität gegenüber einer einzelnen freitragenden Heizleiterstruktur 10 mit Abmessungen im Mikrometerbereich wesentlich erhöht werden.

Figur 6 zeigt eine Ausführungsform des erfindungsgemäßen Mikroheizleiters 1, bei dem drei Heizleiterstrukturen 10-1, 10-2, 10-3 in einer Ebene angeordnet sind, so dass die Flächennormalen 4 der Heizleiterstrukturebenen 3 parallel zueinander verlaufen. Die Mäanderausstülpungen 2 der ersten Heizleiterstruktur 10-1 sind dabei mit den jeweils gegenüberliegenden Mäanderausstülpungen 2 der zweiten Heizleiterstruktur 10-2, die in entgegengesetzte Richtung als die Mäanderausstülpungen 2 der ersten Heizleiterstruktur 10-1 weisen, verbunden. Die Mäanderausstülpungen 2 der zweiten Heizleiterstruktur 10-2 sind entsprechend mit den jeweils gegenüberliegenden Mäanderausstülpungen 2 der dritten Heizleiterstruktur 10-3, die in entgegengesetzte Richtung als die Mäanderausstülpungen 2 der zweiten Heizleiterstruktur 10-2 weisen, verbunden 6. Im Vergleich zum Mikroheizleiter aus zwei Mäandern bzw. Heizleiterstrukturen (Fig. 5) ist bei gleicher Heizleiterfläche die mechanische Stabilität des Heizleiters durch mehr Verbindungspunkte erhöht, wobei der elektrische Widerstand nur gering gesenkt wird.

Figur 7 zeigt eine Ausführungsform des erfindungsgemäßen Mikroheizleiters 1, bei dem vier Heizleiterstrukturen 10-1, 10-2, 10-3, 10-4 in einer Ebene angeordnet sind, so dass die Flächennormalen 4 der Heizleiterstrukturebenen 3 parallel zueinander verlaufen. Die Mäanderausstülpungen 2 der ersten Heizleiterstruktur 10-1 sind dabei mit den jeweils gegenüberliegenden Mäanderausstülpungen 2 der zweiten Heizleiterstruktur 10-2, die in entgegengesetzte Richtung als die Mäanderausstülpungen 2 der ersten Heizleiterstruktur 10-1 weisen, verbunden 6. Die Mäanderausstülpungen 2 der zweiten Heizleiterstruktur 10-2 sind entsprechend mit den jeweils gegenüberliegenden Mäanderausstülpungen 2 der dritten Heizleiterstruktur 10-3, die in entgegengesetzte Richtung als die Mäanderausstülpungen 2 der zweiten Heizleiterstruktur 10-2 weisen, verbunden 6. Für die Kombination mit der vierten Heizleiterstruktur 10-4 gilt die Anordnung entsprechen. In dieser Ausführungsform ist die mechanische Stabilität der Heizleiterstruktur 1 durch viele Verbindungspunkte weiter erhöht.

In Figur 8 ist eine weitere Ausführungsform des erfindungsgemäßen Mikroheizleiters 1 dargestellt. Wird der Mikroheizleiter 1 in ein Gehäuse 11 eingebaut, d.h. als Strahlungselement in einer Strahlungsquelle, z.B. einer Infrarotstrahlungsquelle, verwendet, dann kann vorteilhafterweise die Struktur des Mikroheizleiters 1 an die Ausgestaltung des Bauraumes des Strahlungsquellengehäuses 11 angepasst werden. Wie in Fig. 8 gezeigt, kann der Mikroheizleiter 1 mit den Heizleiterstrukturen 10 bei einer runden Bauform rund ausgebildet sein, so dass durch diese Anordnung der Mikroheizleiter 1 optimal ausgenutzt, d.h. dass die maximal mögliche strahlende Fläche in das runde Gehäuse 11 eingebracht werden kann.

In Figur 9 ist eine weitere Ausführungsform des erfindungsgemäßen Mikroheizleiters 1 dargestellt. Wird der Mikroheizleiter 1 in ein Gehäuse 11 eingebaut, d.h. als Strahlungselement in einer Strahlungsquelle, z.B. einer Infrarotstrahlungsquelle, verwendet, dann kann vorteilhafterweise die Struktur des Mikroheizleiters 1 an die Ausgestaltung des Bauraumes des Strahlungsquellengehäuses 11 angepasst werden. Vorteilhafter Weise kann diese runde Bauform gleichzeitig noch gewölbt ausgebildet sein. Dies kann beispielsweise zur Fokussierung der Strahlung und Erhöhung der Strahldichte genutzt werden. Figur 9 a) zeigt eine Draufsicht, b) eine Seitenansicht, sowie die Figuren 9 c) und d) verschiedene perspektivische Ansichten des gewölbten Mikroheizleiters 1 bestehend aus vier Heizleiterstrukturen 10.

Figur 10 zeigt verschiedene Formen der Mäanderstrukturen 2 bzw. Ausstülpungen. Fig. 9a) zeigt die Form der Mäanderausstülpungen bei n = 3, d.h. die Mäander haben die Form von Dreiecken und in Fig. 9b) sind die Mäanderstrukturen 2 bogenförmig ausgebildet. Es können auch, je nach auszubildendem Wärmeprofil, d.h. lokalen Einstellung der Stromdichte und damit der Durchwärmung verschiedene Mäanderstrukturformen 2 miteinander kombiniert werden.

Figur 11 zeigt die Verwendung des erfindungsgemäßen Mikroheizleiters 1 als Strahlungsquelle in einem Gehäuse 11. Der Mikroheizleiter 1 ist über die zwei Kontakte 7 des Mikroheizleiters 1 mit den korrespondierenden inneren Anschlüssen 8 im Gehäuse 11 kontaktiert, wobei die Strahlungsquelle und damit der Mikroheizleiter 1 über die Außenanschlüsse 9 betrieben wird.

### Bezugszeichenliste

- 1: Mikroheizleiter
- 10: Heizleiterstruktur
- 10-1: erste Heizleiterstruktur
- 10-2: zweite Heizleiterstruktur
- 10-3: dritte Heizleiterstruktur
- 10-n: n-te Heizleiterstruktur
- 2: Mäanderausstülpung
- 3: Heizleiterstrukturebene
- 4: Flächennormale
- 5: Winkel zwischen zwei Flächennormalen
- 6: Verbindung zwischen zwei Mäanderausstülpungen
- 7: Anschlüsse der Heizleiterstruktur für den Einbau in einer Strahlungsquelle
- 8: innere Gehäuseanschlüsse
- 9: äußere Gehäuseanschüsse
- 11: Gehäuse für den Mikroheizleiter

## Patentansprüche

1. Mikroheizleiter für eine Strahlungsquelle, wobei der Mikroheizleiter (1) aus einer mäanderförmigen, Mäanderausstülpungen (2) aufweisenden sowie eine Heizleiterstrukturebene (3) mit einer Flächennormalen (4) aufspannenden Heizleiterstruktur (10) gebildet ist, wobei benachbarte Mäanderausstülpungen (2) in der Heizleiterstrukturebene (3) und voneinander weg in entgegengesetzte Richtungen weisend, ausgebildet sind, **dadurch gekennzeichnet, dass** der Mikroheizleiter (1) mindestens zwei Heizleiterstrukturen (10) umfasst, wobei die Heizleiterstrukturen (10) nebeneinander angeordnet sind, wobei eine Flächennormale (4) einer Heizleiterstrukturebene (3) einer ersten Heizleiterstruktur (10-1) mit einer Flächennormalen (4) einer zweiten Heizleiterstrukturebene (3) einer zweiten Heizleiterstruktur (10-2) einen Winkel α (5) einschließt und mindestens zwei Mäanderausstülpungen (2) der ersten Heizleiterstruktur (10-1) mit mindestens zwei Mäanderausstülpungen (2) der zweiten Heizleiterstruktur (10-2) verbunden und elektrisch verschaltet ausgebildet sind, wobei der Mikroheizleiter eine homogene Dicke aufweist.

2. Mikroheizleiter (1) für eine Strahlungsquelle nach Anspruch 1, **dadurch gekennzeichnet, dass** mit dem Mikroheizleiter (1) eine Temperatur größer als 700 K erreichbar ist.

3. Mikroheizleiter (1) für eine Strahlungsquelle nach einem der vorherigen Ansprüche, **dadurch gekennzeichnet, dass** die Heizleiterstruktur (10) eine Breite kleiner als 500 µm, bevorzugt kleiner als 250 µm, noch bevorzugter kleiner als 125 µm aufweist.

4. Mikroheizleiter für eine Strahlungsquelle nach einem der vorherigen Ansprüche, **dadurch gekennzeichnet, dass** Mäanderausstülpungen (2) zweier benachbarter Heizleiterstrukturen (10) mechanisch, thermisch und elektrisch verbunden (6) sind.

5. Mikroheizleiter (1) für eine Strahlungsquelle nach einem der vorherigen Ansprüche, **dadurch gekennzeichnet, dass** die Mäanderausstülpungen (2) bogenförmig oder n-eckig ausgebildet sind, wobei n eine natürliche Zahl größer als zwei ist.

6. Mikroheizleiter (1) für eine Strahlungsquelle nach einem der vorherigen Ansprüche, **dadurch gekennzeichnet, dass** der Winkel α (5) der Flächennormalen (4) zweier benachbarter Heizleiterstrukturen (10) eine Größe von -90° bis +90°, bevorzugt -30° bis + 30° aufweist.

7. Mikroheizleiter (1) für eine Strahlungsquelle nach einem der vorherigen Ansprüche, **dadurch gekennzeichnet, dass** die Flächennormalen (4) zweier benachbarter Heizleiterstrukturen (10) parallel zueinander verlaufend ausgebildet sind.

8. Mikroheizleiter (1) für eine Strahlungsquelle nach einem der vorherigen Ansprüche, **dadurch gekennzeichnet, dass** der Mikroheizleiter (1) aus einem Material ausgebildet ist.

9. Mikroheizleiter (1) für eine Strahlungsquelle nach Anspruch 8, **dadurch gekennzeichnet, dass** das Material aus einer Nickelbasislegierung, aus einer Nickelbasis-Superlegierung, aus einer NiₓCr₁₋ₓ-Legierung mit 0 ≤ x ≤ 1, aus Wolfram, aus Molybdän, aus Kohlenstoff, aus Platin, aus Tantal, aus Vanadium, aus einer Titanbasislegierung, aus Rhenium, aus Niob, aus Kobalt oder aus einer Legierung aus wenigstens zwei dieser Materialien ausgebildet ist.

10. Mikroheizleiter (1) für eine Strahlungsquelle nach einem der vorherigen Ansprüche, **dadurch gekennzeichnet, dass** in den Heizleiterstrukturen (10) eine gleiche Stromdichte ausbildbar ist.

11. Mikroheizleiter (1) für eine Strahlungsquelle nach einem der vorherigen Ansprüche, **dadurch gekennzeichnet, dass** die Heizleiterstrukturen (10) freitragend ausgebildet sind.

12. Mikroheizleiter (1) für eine Strahlungsquelle nach einem der vorherigen Ansprüche, **dadurch gekennzeichnet, dass** die Heizleiterstrukturen (10) auf einer Membran ausgebildet sind.

13. Mikroheizleiter (1) für eine Strahlungsquelle nach einem der vorherigen Ansprüche, **dadurch gekennzeichnet, dass** der Mikroheizleiter aus mindestens zwei Heizleiterstrukturen (10) gebildet ist, die so ausgebildet sind, dass der Mikroheizleiter (1) eine runde oder elliptische Heizleiterfläche in der Heizleiterstrukturebene (3) bildet.

14. Mikroheizleiter (1) für eine Strahlungsquelle nach einem der vorherigen Ansprüche, **dadurch gekennzeichnet, dass** der Mikroheizleiter (1) aus mindestens zwei Heizleiterstrukturen (10) gebildet ist, die so ausgebildet sind, dass der Mikroheizleiter (1) eine gewölbte Heizleiterfläche bildet.

15. Mikroheizleiter (1) für eine Strahlungsquelle nach einem der vorherigen Ansprüche, **dadurch gekennzeichnet, dass** der Mikroheizleiter (1) als Strahlungsquelle verwendet wird.

## Claims

1. Micro-heating conductor for a radiation source, wherein the micro-heating conductor (1) is formed from a meandering heating conductor structure (10), which has meandering protrusions (2) and spans a heating conductor structure plane (3) with a surface normal (4), wherein adjacent meandering protrusions (2) are formed in the heating conductor structure plane (3) and facing away from one another in opposite directions,
**characterized in that** the micro-heating conductor (1) comprises at least two heating conductor structures (10), wherein the heating conductor structures (10) are arranged adjacent to one another, wherein a surface normal (4) of a heating conductor structure plane (3) of a first heating conductor structure (10-1) encloses an angle α (5) with a surface normal (4) of a second heating conductor structure plane (3) of a second heating conductor structure (10-2) and at least two meandering protrusions (2) of the first heating conductor structure (10-1) are formed connected and electrically interconnected with at least two meandering protrusions (2) of the second heating conductor structure (10-2), wherein the micro-heating conductor has a homogeneous thickness.

2. Micro-heating conductor (1) for a radiation source according to Claim 1, **characterized in that** a temperature greater than 700 K is achievable using the micro-heating conductor (1).

3. Micro-heating conductor (1) for a radiation source according to either of the preceding claims, **characterized in that** the heating conductor structure (10) has a width less than 500 µm, preferably less than 250 µm, still more preferably less than 125 µm.

4. Micro-heating conductor for a radiation source according to any one of the preceding claims, **characterized in that** meandering protrusions (2) of two adjacent heating conductor structures (10) are mechanically, thermally, and electrically connected (6) .

5. Micro-heating conductor (1) for a radiation source according to any one of the preceding claims, **characterized in that** the meandering protrusions (2) are formed curved or n-polygonal, wherein n is a natural number greater than two.

6. Micro-heating conductor (1) for a radiation source according to any one of the preceding claims, **characterized in that** the angle α (5) of the surface normals (4) of two adjacent heating conductor structures (10) has a dimension of -90° to +90°, preferably -30° to +30°.

7. Micro-heating conductor (1) for a radiation source according to any one of the preceding claims, **characterized in that** the surface normals (4) of two adjacent heating conductor structures (10) are formed extending in parallel to one another.

8. Micro-heating conductor (1) for a radiation source according to any one of the preceding claims, **characterized in that** the micro-heating conductor (1) is formed from one material.

9. Micro-heating conductor (1) for a radiation source according to Claim 8, **characterized in that** the material is formed from a nickel-based alloy, from a nickel-based super alloy, from a NiₓCr₁₋ₓ alloy having 0 ≤ x ≤ 1, from tungsten, from molybdenum, from carbon, from platinum, from tantalum, from vanadium, from a titanium-based alloy, from rhenium, from niobium, from cobalt, or from an alloy of at least two of these materials.

10. Micro-heating conductor (1) for a radiation source according to any one of the preceding claims, **characterized in that** an equal current density can be formed in the heating conductor structures (10).

11. Micro-heating conductor (1) for a radiation source according to any one of the preceding claims, **characterized in that** the heating conductor structures (10) are formed freestanding.

12. Micro-heating conductor (1) for a radiation source according to any one of the preceding claims, **characterized in that** the heating conductor structures (10) are formed on a membrane.

13. Micro-heating conductor (1) for a radiation source according to any one of the preceding claims, **characterized in that** the micro-heating conductor is formed from at least two heating conductor structures (10), which are formed so that the micro-heating conductor (1) forms a round or elliptical heating conductor area in the heating conductor structure plane (3).

14. Micro-heating conductor (1) for a radiation source according to any one of the preceding claims, **characterized in that** the micro-heating conductor (1) is formed from at least two heating conductor structures (10), which are formed so that the micro-heating conductor (1) forms a bulging heating conductor area.

15. Micro-heating conductor (1) for a radiation source according to any one of the preceding claims, **characterized in that** the micro-heating conductor (1) is used as a radiation source.

## Revendications

1. Micro-conducteur chauffant destiné à une source de rayonnement, le micro-conducteur chauffant (1) étant formé d'une structure de conducteurs chauffants en forme de méandres (10) comportant des protubérances en méandres (2) et sous-tendant un plan de structure de conducteurs chauffants (3) ayant une normale à la surface (4), dans lequel des protubérances en méandres (2) voisines sont formées dans le plan de structure de conducteurs chauffants (3) et s'éloignent les unes des autres dans des directions opposées,
**caractérisé en ce que** le micro-conducteur chauffant (1) comprend au moins deux structures de conducteurs chauffants (10), dans lequel les structures de conducteurs chauffants (10) sont disposées les unes à côté des autres, dans lequel une normale à la surface (4) d'un plan de structure de conducteurs chauffants (3) d'une première structure de conducteurs chauffants (10-1) forme un angle α (5) avec une normale à la surface (4) d'un second plan de structure de conducteurs chauffants (3) d'une seconde structure de conducteurs chauffants (10-2) et au moins deux protubérances en méandres (2) de la première structure de conducteurs chauffants (10-1) sont réalisées de manière à ce qu'elles soient reliées et électriquement connectées à au moins deux protubérances en méandres (2) de la seconde structure de conducteurs chauffants (10-2), le micro-conducteur chauffant présentant une épaisseur homogène.

2. Micro-conducteur chauffant (1) destiné à une source de rayonnement selon la revendication 1, **caractérisé en ce qu'**une température supérieure à 700 K peut être atteinte avec le micro-conducteur chauffant (1) .

3. Micro-conducteur chauffant (1) destiné à une source de rayonnement selon l'une des revendications précédentes, **caractérisé en ce que** la structure de conducteurs chauffants (10) présente une largeur inférieure à 500 µm, préférablement inférieure à 250 µm, et encore plus préférablement inférieure à 125 µm.

4. Micro-conducteur chauffant destiné à une source de rayonnement selon l'une des revendications précédentes, **caractérisé en ce que** des protubérances en méandres (2) de deux structures de conducteurs chauffants (10) voisines sont reliées mécaniquement, thermiquement et électriquement (6).

5. Micro-conducteur chauffant (1) destiné à une source de rayonnement selon l'une des revendications précédentes, **caractérisé en ce que** les protubérances en méandres (2) sont réalisées de manière à présenter une forme incurvée ou à n angles, dans lequel n est un nombre naturel supérieur à deux.

6. Micro-conducteur chauffant (1) destiné à une source de rayonnement selon l'une des revendications précédentes, **caractérisé en ce que** l'angle α (5) de la normale à la surface (4) de deux structures de conducteurs chauffants (10) voisines présente une amplitude de -90° à +90°, préférablement de -30° à +30°.

7. Micro-conducteur chauffant (1) destiné à une source de rayonnement selon l'une des revendications précédentes, **caractérisé en ce que** les normales à la surface (4) de deux structures de conducteurs chauffants (10) voisines sont conçues pour s'étendre parallèlement l'une à l'autre.

8. Micro-conducteur chauffant (1) destiné à une source de rayonnement selon l'une des revendications précédentes, **caractérisé en ce que** le micro-conducteur chauffant (1) est réalisé en un matériau.

9. Micro-conducteur chauffant (1) destiné à une source de rayonnement selon la revendication 8, **caractérisé en ce que** le matériau est constitué d'un alliage à base de nickel, d'un superalliage à base de nickel, d'un alliage de NiₓCr₁₋ₓ, avec 0 ≤ x ≤ 1, de tungstène, de molybdène, de carbone, de platine, de tantale, de vanadium, d'un alliage à base de titane, de rhénium, de niobium, de cobalt ou d'un alliage d'au moins deux de ces matériaux.

10. Micro-conducteur chauffant (1) destiné à une source de rayonnement selon l'une des revendications précédentes, **caractérisé en ce qu'**une densité de courant identique peut être établie dans les structures de conducteurs chauffants (10).

11. Micro-conducteur chauffant (1) destiné à une source de rayonnement selon l'une des revendications précédentes, **caractérisé en ce que** les structures de conducteurs chauffants (10) sont réalisées de manière à ce qu'elles soient autoportantes.

12. Micro-conducteur chauffant (1) destiné à une source de rayonnement selon l'une des revendications précédentes, **caractérisé en ce que** les structures de conducteurs chauffants (10) sont réalisées sur une membrane.

13. Micro-conducteur chauffant (1) destiné à une source de rayonnement selon l'une des revendications précédentes, **caractérisé en ce que** le micro-conducteur chauffant est formé d'au moins deux structures de conducteurs chauffants (10) qui sont réalisées de manière à ce que le micro-conducteur chauffant (1) forme une surface de conducteurs chauffants ronde ou elliptique dans le plan de structure de conducteurs chauffants (3).

14. Micro-conducteur chauffant (1) destiné à une source de rayonnement selon l'une des revendications précédentes, **caractérisé en ce que** le micro-conducteur chauffant (1) est formé d'au moins deux structures de conducteurs chauffants (10) qui sont réalisées de manière à ce que le micro-conducteur chauffant (1) forme une surface de conducteurs chauffants bombée.

15. Micro-conducteur chauffant (1) destiné à une source de rayonnement selon l'une des revendications précédentes, **caractérisé en ce que** le micro-conducteur chauffant (1) est utilisé comme source de rayonnement.
